# EUROPÄISCHE PATENTSCHRIFT

(11) **EP 0 472 884 B1**
(45) Veröffentlichungstag und Bekanntmachung des Hinweises auf die Patenterteilung: **18.10.1995**
(21) Anmeldenummer: 91111903.0
(22) Anmeldetag: 17.07.1991
(51) Int. Cl.: A47K 3/02

(54) **Badewanne**
Bathtub
Baignoire

(30) Priorität: 16.08.1990 DE 4025940
(43) Veröffentlichungstag der Anmeldung: 04.03.1992
(73) Patentinhaber: HOESCH Metall + Kunststoffwerk GmbH & Co., 52304 Düren (DE)
(72) Erfinder:
(74) Vertreter: Langmaack, Jürgen, Dipl.-Ing.

(56) Entgegenhaltungen:
- DE-A- 1 921 004
- DE-A- 3 229 451
- DE-U- 8 900 394
- DE-U- 8 901 533
- FR-A- 342 751
- GB-A- 962 141
- US-A- 3 257 669

## Beschreibung

Die Erfindung betrifft eine Badewanne mit einem im Grundriss im wesentlichen ovalen Wannentrog entsprechend dem Oberbegriff des Anspruchs 1.

Badewannen dieser Art werden üblicherweise mit einem rechteckigen Wannenkasten aufgestellt, wobei je nach Größe des zur Verfügung stehenden Raumes die Wanne mit einer Längsseite und mit einer Stirnseite in einer Raumecke oder mit nur einer Längsseite entlang einer Gebäudewand aufgestellt wird. Will man für eine derartige Wanne, die nur längs einer Gebäudewand aufgestellt ist, also an den Stirnseiten frei zugänglich ist, ohne Verringerung des freien Trograumes zusätzliche Sitz- und/oder Ablageflächen schaffen, so ist dies nur über eine entsprechende Verbreiterung des Wannenkastens möglich. Hierdurch wäre jedoch, abgesehen von den gestalterischen Schwierigkeiten, der Einstieg in eine Wanne mit einem verbreiterten Wannenkasten nicht unwesentlich erschwert. Ein weiterer Nachteil besteht darin, daß die so gewonnene Fläche nicht als Sitzfläche verwendet werden kann, da sie außerhalb des Wannenrandes liegt und darauf abtropfendes Wasser dann in den Raum und nicht in die Badewanne abläuft.

Aus der FR-A-342 751 ist eine Badewanne, die die Merkmale des Oberbegriffes des Anspruchs 1 aufweist, bekannt, deren hinterer Wannenrandteil im wesentlichen gerade geformt ist, und die dementsprechend an einer Gebäudewand aufgestellt werden kann. Der an den hinteren Wannenrandteil anschliessende vordere Wannenrandteil weist eine in den Raum vorspringende Ausbuchtung auf, die zugleich eine Ausbuchtung des Wannentroges definiert. Diese Ausbuchtung dient dazu, die Öffnung des Wannentroges so zu vergrößern, daß der mittlere Bereich des Wannentroges zugleich als Duschwanne dienen kann.

Aus der DE-A-32 29 451 ist eine Großbadewanne bekannt, bei der ebenfalls an einen geradlinigen hinteren Wannenrandteil ein in etwa bogenförmig verlaufender vorderer Wannenrandteil anschließt, wobei auch hier der vordere Wannenrandteil in üblicher Weise die Begrenzung des Wannentroges bildet.

Aus DE-U-89 00 394.2 ist ferner eine Eckbadewanne bekannt, bei der der vordere gekrümmte Wannenrandteil eine als Armaturenbank dienende Verbreiterung aufweist.

Der Erfindung liegt nun die Aufgabe zugrunde, eine Badewanne der eingangs bezeichneten Art zu schaffen, die bei großem Innenraum nur einen kleinen Flächenbedarf besitzt und bei entsprechender Ausgestaltung auch die Anordnung von zusätzlichen, im Bereich des Wanneninnenraums liegenden, als Sitzflächen zu benutzende Flächen ermöglicht.

Diese Aufgabe wird erfindungsgemäß mit den Merkmalen des Kennzeichnungsteils des Anspruchs 1 gelöst. Eine derartige Badewanne weist eine Grundfläche etwa in Form einer Halbkreisfläche auf und kann mit ihrem geraden hinteren Wannenrandteil unmittelbar an die Gebäudewand anschließend aufgestellt werden. Eine derartige Badewanne läßt sich mit sehr großem Innenraum gestalten, ohne daß der Platzbedarf über eine normale Rechteckwanne hinausgeht. Der bogenförmige Verlauf des vorderen Wannenrandteils kann hierbei in Form eines exakten Kreisbogens konstruiert sein, aber auch die Form eines Korbbogens oder eines Polygons mit abgerundeten Ecken aufweisen.

In einer bevorzugten Ausgestaltung der Erfindung ist vorgesehen, daß die hintere Längswandseite des Wannentroges nahezu senkrecht verläuft und unmittelbar in den geraden Wannenrandteil übergeht.

Dadurch, daß die vordere Längswandseite des Wannentroges zumindest im Scheitelbereich des bogenförmigen Wannenrandteils einspringend konturiert ist und nahezu senkrecht verläuft und in einen Flächenteil übergeht, der tiefer liegt als der Wannenrandteil und in diesen übergeht, ergibt sich der Vorteil, daß der Flächenteil, der als Sitzfläche benutzt werden kann, auf der dem Raum zugekehrten freien Längsseite des Wannentroges liegt. Da dieser Flächenteil aufgrund der geometrischen Zuordnung des im wesentlichen halbkreisförmig verlaufenden Wannenrandes einerseits und der im wesentlichen ovalen Kontur des Wannentroges andererseits verhältnismäßig groß ist, bietet dies beispielsweise behinderten Personen sowohl beim Einsteigen als auch beim Aussteigen die Möglichkeit, sich zunächst auf diesen Flächenteil zu setzen und mit sicherem Halt die Beine nacheinander über den Wannenrand zu bewegen. Da sich ein Bein immer auf dem Boden abstützt, ist auch ohne Handgriffe in den meisten Fällen ein sicherer Halt gewährleistet. Ein weiterer Vorteil dieser Ausgestaltung besteht darin, daß unterhalb des Flächenteils ein zusätzlicher Raum vorhanden ist. Dieser kann beispielsweise bei einer Ausrüstung der erfindungsgemäßen Badewanne als sogenannte Whirlpool-Wanne mit Vorteil für die Unterbringung des Pumpenaggregates genutzt werden. Hier steht nicht nur ein verhältnismäßig großer Raum zur Verfügung, sondern es ist auch der Vorteil gegeben, daß dieser Raum von der Vorderseite her frei zugänglich ist. Die dem Wannentrog zugekehrte Begrenzungskante des Flächenteils kann in Bezug auf den bogenförmig verlaufenden Wannenrand eine Sehne bilden oder aber in einer anderen Ausgestaltung gegenläufig zum Wannenrand gekrümmt verlaufen. Letztere Ausführungsform hat den Vorteil, daß ohne nennenswerte Reduzierung des Flächenteiles die Zugangsmöglichkeit im Bereich der Wannenstirnseite verbreitert wird, so daß auch eine Aufstellung der Badewanne mit einer hinteren Ecke unmittelbar in einer Gebäudeecke ohne Behinderung des freien Zuganges von beiden Stirnseiten her möglich ist.

In weiterer Ausgestaltung der Erfindung ist vorgesehen, daß zumindest eine Stirnseite des Wannentroges bogenförmig verläuft und mit dem überwiegenden Teil ihres Randes in den bogenförmig verlaufenden Wannenrandteil übergeht. Hierdurch wird nicht nur eine optimale Längenausnutzung bewirkt, sondern es besteht auch hier die Möglichkeit, eine Stirnseite verhältnismäßig steil verlaufend und damit als Fußteil auszubilden und die andere Stirnseite beispielsweise unter einem Winkel von 60°, gemessen gegenüber der Horizontalen, auszurichten und als Rückenlehne auszubilden.

In weiterer Ausgestaltung der Erfindung ist vorgesehen, daß in wenigstens einer der von dem geraden Wannenrandteil und dem bogenförmig verlaufenden Wannenrandteil gebildeten Ecken der der Ecke zugekehrte obere Randbereich der Stirnwand des Wannentroges in eine Zwickelfläche übergeht, die ihrerseits in den Wannenrandteil übergeht. Diese Zwickelflächen können durch Einformung von Mulden oder dergleichen als Ablageflächen ausgebildet oder aber auch als sogenannte Armaturenbank ausgebildet werden. Besonders zweckmäßig ist es, wenn die Zwickelfläche geringfügig tiefer liegt als der Wannenrandteil. Bei entsprechender Neigung in Richtung auf den Wannentrog ist hier ein einwandfreier Ablauf von Wasser gewährleistet.

In weiterer Ausgestaltung der Erfindung ist vorgesehen, daß an der Außenseite zumindest an dem bogenförmig verlaufenden Wannenrandteil eine schürzenförmige Vorderwand angebracht ist. Während bei Badewannen aus Kunststoff, beispielsweise aus Sanitäracryl tiefgezogenen Badewannen, die in Wannenkästen montiert werden, die in den Raum weisende Frontfläche des Wannenkastens zusätzlich mit einer Oberflächenbeschichtung, beispielsweise mit Fliesen, versehen werden mußte, ermöglicht es die vorliegende Erfindung, hier eine schürzenförmige Vorderwand aus dem gleichen Material, beispielsweise aus Sanitäracryl, anzuschließen. Diese Vorderwand kann hierbei unmittelbar an den Wannenrand angeformt sein, so daß die Badewanne mit der in den Raum weisenden Vorderfront einheitlich aus einem Material bestehen. Hierdurch ergeben sich nicht nur besondere Gestaltungsmöglichkeiten, sondern eine derartige Wanne läßt sich auch sehr gut reinigen. Für Badewannen mit einem den Boden des Wannentroges und den Wannenrand an wenigstens einigen Stellen untergreifenden Traggestell ist in vorteilhafter Ausgestaltung der Erfindung ferner vorgesehen, daß die schürzenförmige Vorderwand am Traggestell befestigt ist und mit ihrer oberen Kante die freie Unterkante des Wannenrandes übergreift. Besonders zweckmäßig ist es, wenn zumindest ein Teilstück der Vorderwand lösbar befestigt ist. Hierdurch ergibt sich nicht nur ein einwandfreier Anschluß der Vorderwand an den Badewannenrand, sondern es besteht hier auch die Möglichkeit, bei derartigen als Whirlpool-Wannen ausgerüsteten Badewannen, einen einfachen Zugang zu der unter dem dem Raum zugekehrten Flächenteil liegenden Maschinenaggregat zu schaffen.

Die Erfindung wird anhand schematischer Zeichnungen eines Ausführungsbeispieles näher erläutert. Es zeigen:
- Fig. 1: eine Aufsicht,
- Fig. 2: einen Längsschnitt gemäß der Linie II II in Fig. 1,
- Fig. 3: einen Querschnitt gemäß der Linie III III in Fig. 1,
- Fig. 4: das Detail A in Fig. 3 in größerem Maßstab.

In Fig. 1 ist eine aus einem Kunststoff, beispielsweise Sanitäracryl, tiefgezogene Badewanne 1 dargestellt, mit einem im wesentlichen ovalen Wannentrog 2, dessen hintere Längswandseite 3 in einen im wesentlichen geraden hinteren Wannenrandteil 4 übergeht. Der hintere Wannenrandteil 4 schließt an eine Gebäudewand an. Die vordere Längswandseite 5 des Wannentroges sowie die beiden Stirnseiten 6 und 7 gehen in einen bogenförmigen, hier kreisbogenförmig verlaufenden, vorderen Wandteil 8 über, der mit seinen Enden 9, 10 mit den entsprechenden Enden des geraden Wannenrandteils 4 verbunden ist. Der Wannentrog 2 ist hierbei so angeordnet, daß die hintere Längswandseite 3 unter einem Winkel von etwa 10°, gemssen gegenüber der Senkrechten, nach außen geneigt, also nahezu senkrecht verläuft, und unmittelbar in den geraden Wannenrandteil 4 übergeht. Die beiden im wesentlichen kreisbogenförmig verlaufenden Stirnseiten 6 und 7 des Wannentroges 2 gehen mit dem überwiegenden Teil ihres oberen Randes in den bogenförmig verlaufenden Wannenrandteil 8 über. Hierbei ist, wie im Längsschnitt gemäß Fig. 2 dargestellt, die Stirnseite 7 unter einem Winkel von etwa 60° gegenüber der Horizontalen geneigt ausgerichtet und als Rückenlehne ausgebildet, während die Stirnseite 7 sehr steil ausgerichtet ist.

Die vordere Längswandseite 5 des Wannentroges 2 verläuft im Scheitelbereich des bogenförmigen Wannenrandteils 8 ebenfalls unter einem geringen Winkel nach außen geneigt, also nahezu senkrecht, und geht in einen Flächenteil 11 über, wie dies aus dem Querschnitt in Fig. 3 ersichtlich ist. Dieser Flächenteil 11 liegt etwas tiefer als der Wannenrandteil 8 und weist eine geringe Neigung in Richtung auf den Wannentrog 2 auf.

Wie die Aufsicht gemäß Fig. 1 erkennen läßt, ist die dem Wannentrog 2 zugekehrte Begrenzungskante 12 des Flächenteils 11 gegenläufig zum Wannenrandteil 8 gekrümmt, so daß sich in Bezug auf die Stirnseiten 6 und 7 breite Einstiegsbereiche 13 ergeben. Die Einstiegsbereiche sind selbst dann bequem zugänglich, wenn die Badewanne im Bereich einer ihrer Stirnseiten an eine senkrecht zum hinteren Wannenrandteil verlaufende Gebäudewand unmittelbar anschließt. Der Flächenteil 11 kann hierbei im Bereich seiner Begrenzungskante 12 mit einem nach oben weisenden Wulst versehen sein, der an der tiefsten Stelle rinnenartig unterbrochen ist, so daß ein einwandfreier Wasserablauf gewährleistet ist, andererseits jedoch ein sicherer Halt gegen Abrutschen gegeben ist. Der Flächenteil 11 kann auch in seiner Oberfläche profiliert, beispielsweise gewellt oder gerippt sein, oder eine zusätzliche, gegenüber den übrigen Bereichen des Flächenteils 11 noch vertiefte Sitzmulde aufweisen.

In den zwischen dem geraden Wandteil 4 und den Enden 9, 10 des bogenförmigen Wannenrandteils 8 gebildeten Ecken sind bei dem dargestellten Ausführungsbeispiel die Stirnwände 6 und 7 in diesem Bereich so ausgebildet, daß sie zunächst in eine Zwickelfläche 14, 15 übergehen, die ihrerseits dann in den Wannenrand im Eckenbereich übergeht. Bevorzugt ist die Zwickelfläche 14 geringfügig tiefer gelegt als der Wannenrandteil 4, 8 in diesem Bereich. Die Zwickelflächen 14, 15 können hierbei als Ablageflächen oder aber auch als Armaturenbank dienen.

Bei dem dargestellten Ausführungsbeispiel ist ein Wannenablauf 16 im Bereich der Seitenwand 3 in Bezug auf die Bogenkontur des vorderen Wannenrandteils 8 mittig angeordnet, so daß eine glatte Sitzmöglichkeit sowohl in Bezug auf die Stirnwand 6 als auch auf die Stirnwand 7 gegeben ist.

Während es grundsätzlich möglich ist, auch eine derartige Wanne mit Hilfe eines sogenannten Wannenkastens zu montieren, bei dem bis unter den Wannenrandteil 8 reichende Wandelemente aus einem Hartschaum fest miteinander verbunden werden und die Wanne randseitig unterstützen, während der Boden mit Hilfe von Wannenfüßen abgestützt wird, ist in Fig. 3 die Befestigung mit Hilfe eines Wannengestells 17 angedeutet. Dies besteht im wesentlichen aus einem Profilrohrraum, der mit einer Reihe von vertikal verlaufenden Stützen versehen ist, die bis unter den Wannenrand 8 und den Wannenrand 4 reichen und die sowohl am oberen Ende als auch am unteren Ende jeweils mit einstellbaren Justierelementen 19 versehen sind. Die Stützen 18 sind hierbei über Querträger 20 miteinander verbunden, von denen einige unterhalb des Wannenbodens verlaufen und diesen abstützen. Die frontseitigen Stützen 18 sind hierbei mit Befestigungselementen 21 versehen, an denen eine schürzenartige Vorderwand 22, vorzugsweise lösbar, befestigt ist. Die schürzenförmige Vorderwand 22 übergreift mit ihrer oberen Kante 23 die Unterkante 24 des Wannenrandteils 8, wie dies in Fig. 4 in größerem Maßstab dargestellt ist.

Die schürzenartige Vorderwand kann hierbei im Frontbereich, d.h. unmittelbar in ihrem dem Flächteil 11 zugeordneten Bereich, geteilt sein, so daß nur diese Teilschürze vom Gestell lösbar ist. Damit ist eine große Revisionsöffnung möglich, wenn eine derartig ausgebildete Wanne als Whirlpool-Wanne ausgerüstet ist. Die hierzu erforderlichen, nur schematisch angedeuteten Aggregate 25 sind dann in dem Raum unterhalb des Flächenteils 11 angeordnet und frei von vorne zugänglich.

## Patentansprüche

1. Badewanne mit einem um Grundriß im wesentlichen ovalen Wannentrog (2), dessen hintere Längswandseite (3) in einen im wesentlichen geraden hinteren Wannenrandteil (4) übergeht und dessen andere Längswandseite (5) sowie seine beiden Stirnseiten (6, 7) in einen bogenförmig verlaufenden vorderen Wannenrandteil (8) übergehen, der mit seinen Enden (9, 10) jeweils mit den Enden des gerade Wannenrandteils (4) verbunden ist, dadurch gekennzeichnet, daß die vordere Längswandseite (5) des Wannentroges (2) zumindest im Scheitelbereich des bogenförmigen Wannenrandteils (8) nahezu senkrecht verläuft und in einen als Sitzfläche ausgelegten Flächenteil (11) übergeht, der tiefer liegt als der Wannenrandteil (8) und in diesen übergeht und daß die dem Wannentrog (2) zugekehrte Begrenzungskante (12) des Flächenteils (11), in bezug auf den bogenförmig verlaufenden Wannenrandteil (8) eine Sehne bildet oder gegenläufig zum Wannenrandteil (8) gekrümmt verläuft.

2. Badewanne nach Anspruch 1, dadurch gekennzeichnet, daß der hintere gerade Wannenrandteil (4) die Sehne des bogenförmig verlaufenden vorderen Wannenrandteils (8) bildet.

3. Badewanne nach Anspruch 1 oder 2, dadurch gekennzeichnet, daß der vordere Wannenrandteil (8) kreisbogenförmig verläuft.

4. Badewanne nach einem der Ansprüche 1 bis 3, dadurch gekennzeichnet, daß die hintere Längswandseite (3) des Wannentroges (2) nahezu senkrecht verläuft und unmittelbar in den geraden Wannenrandteil (4) übergeht.

5. Badewanne nach einem der Ansprüche 1 bis 4, dadurch gekennzeichnet, daß zumindest eine Stirnwandseite (6, 7) des Wannentroges (2) bogenförmig verläuft und mit dem überwiegenden Teil ihres Randes in den bogenförmig verlaufenden Wannenrandteil (8) übergeht.

6. Badewanne nach einem der Ansprüche 1 bis 5, dadurch gekennzeichnet, daß in wenigstens einer der von dem geraden Wannenrandteil (4) und dem bogenförmig verlaufenden Wannenrandteil (8) gebildeten Ecken der der Ecke zugekehrte obere Randbereich der Stirnwand (6, 7) des Wannentroges (2) in eine Zwickelfläche (14, 15) übergeht, die ihrerseits in den Wannenrandteil (4, 8) übergeht.

7. Badewanne nach Anspruch 6, dadurch gekennzeichnet, daß die Zwickelfläche (14, 15) geringfügig tiefer liegt als der Wannenrandteil (4, 8).

8. Badewanne nach einem der Ansprüche 1 bis 7, mit einem den Boden des Wannentroges und den Wannenrand an wenigstens einigen Stellen untergreifenden Traggestell (17), bei der an der Außenseite zumindest an den bogenförmig verlaufenden Wannenrandteil (8) eine schürzenförmige Vorderwand (22) angeschlossen ist, die am Traggestell (17) befestigt ist, dadurch gekennzeichnet, daß die schürzenförmige Vorderwand (22) mit ihrer oberen Kante (23) die freie Unterkante (24) des Wannenrandes übergreift.

9. Badewanne nach einem der Ansprüche 1 bis 8, dadurch gekennzeichnet, daß wenigstens ein Teilstück der Vorderkante (22) lösbar befestigt ist.

## Claims

1. Bath having a trough (2) of substantially oval outline, whose rear longitudinal wall side (3) passes into a substantially straight rear bath edge portion (4) and whose other longitudinal wall side (5) and two end faces (6, 7) pass into an arcuate front bath edge portion (8), which is joined at its ends (9, 10) to respective ends of the straight bath edge portion (4), characterised in that the front longitudinal wall side (5) of the trough (2) extends almost vertically at least in the apex region of the arcuate bath edge portion (8) and passes into a flat portion (11) contrived as a sitting surface, which is lower than the bath edge portion (8) and passes into same, and in that the border edge (12) of the flat portion (11) facing the trough (2) forms a chord relative to the arcuate bath edge portion (8) or extends in a curved manner in the opposite direction to the bath edge portion (8).

2. Bath according to claim 1, characterised in that the rear straight bath edge portion (4) forms the chord of the arcuate front bath edge portion (8).

3. Bath according to claim 1 or 2, characterised in that the front bath edge portion (8) forms an arc of a circle.

4. Bath according to one of claims 1 to 3, characterised in that the rear longitudinal wall side (3) of the trough (2) is almost vertical and passes directly into the straight bath edge portion (4).

5. Bath according to one of claims 1 to 4, characterised in that at least one end wall side (6, 7) of the trough (2) is arcuate and the major part of its edge passes into the arcuate bath edge portion (8).

6. Bath according to one of claims 1 to 5, characterised in that in at least one of the corners formed by the straight bath edge portion (4) and the bath edge portion (8) extending in an arcuate manner the upper edge region, of the end wall (6, 7) of the bath trough (2), facing the corner, passes into a gusset face (14, 15), which in turn passes into the bath edge portion (4, 8).

7. Bath according to claim 6, characterised in that the gusset face (14, 15) is slightly lower than the bath edge portion (4, 8).

8. Bath according to one of claims 1 to 7, having a supporting frame (17) engaging under the bottom of the bath trough and the bath edge in at least a few locations, wherein on the exterior an apron-like front wall (22) fixed to the supporting frame (17) is connected at least to the arcuate bath edge portion (8), characterised in that the apron-like front wall (22) overlaps with its upper edge (23) the free lower edge (24) of the bath edge.

9. Bath according to one of claims 1 to 8, characterised in that at least part of the front edge (22) is detachably fixed.

## Revendications

1. Baignoire avec une cuve de baignoire (2), sensiblement ovale en projection horizontale, dont le côté formant la paroi longitudinale arrière (3) se termine par un élément de bordure de baignoire arrière (4) sensiblement droit et dont l'autre côté formant la paroi longitudinale (5) ainsi que les deux côtés frontaux (6, 7) se terminent en un élément de bordure de baignoire avant (8) formant un arc qui est, par ses extrémités (9, 10), uni respectivement aux extrémités de l'élément de bordure de baignoire droit (4), caractérisée par le fait que le côté formant la paroi longitudinale avant (5) de la cuve de baignoire (2) s'étend, au moins dans la zone de sommet de l'élément de bordure de baignoire avant (8), pratiquement verticalement et se termine par un élément de surface (11), se présentant sous forme de siège, qui se situe plus bas que l'élément de bordure de baignoire avant (8) et se confond avec ce dernier et que le bord de délimitation (12) de l'élément de surface (11) orienté vers la cuve de baignoire (2) forme une corde par rapport à l'élément de bordure de baignoire (8) formant un arc ou est courbé dans le sens opposé à l'élément de bordure de baignoire (8).

2. Baignoire selon la revendication 1, caractérisée par le fait que l'élément de bordure de baignoire droit arrière (4) forme la corde de l'élément de bordure de baignoire avant (8) formant un arc.

3. Baignoire selon l'une des revendications 1 ou 2, caractérisée par le fait que l'élément de bordure de baignoire avant (8) est en arc de cercle.

4. Baignoire selon l'une des revendications 1 à 3, caractérisée par le fait que le côté formant la paroi longitudinale arrière (3) de la cuve de baignoire (2) s'étend pratiquement verticalement et est relié directement à l'élément de bordure de baignoire droit (4).

5. Baignoire selon l'une des revendications 1 à 4, caractérisée par le fait qu'au moins l'un des côtés de paroi frontaux (6, 7) de la cuve de baignoire (2) forme un arc et se confond, par la majeure partie de sa bordure, avec l'élément de bordure de baignoire (8) formant un arc.

6. Baignoire selon l'une des revendications 1 à 5, caractérisée par le fait que, dans au moins l'un des coins formés par l'élément de bordure de baignoire droit (4) et l'élément de bordure de baignoire (8) formant un arc, la zone de bordure supérieure, orientée vers le coin, de la paroi frontale (6, 7) de la cuve de baignoire (2) se termine par une surface en pendentif (14, 15) qui, à son tour, se confond avec l'élément de bordure de baignoire (4, 8).

7. Baignoire selon la revendication 6, caractérisée par le fait que la surface en pendentif (14, 15) se situe légèrement plus bas que l'élément de bordure de baignoire (4, 8).

8. Baignoire selon l'une des revendications 1 à 7, avec un bâti de support (17) venant en prise, au moins en quelques endroits, par-dessous le fond de la cuve de baignoire et la bordure de baignoire, dans lequel, du côté extérieur, au moins à l'élément de bordure de baignoire (8) formant un arc est raccordée une paroi avant en forme de tablier (22) qui est fixée au bâti de support (17), caractérisée par le fait que la paroi avant en forme de tablier (22) vient en prise, par son bord supérieur (23), par-dessus le bord inférieur libre (24) de la bordure de baignoire.

9. Baignoire selon l'une des revendications 1 à 8, caractérisée par le fait qu'au moins un élément partiel du bord avant (22) est fixé de manière amovible.
